# EUROPÄISCHE PATENTSCHRIFT

(11) **EP 1 384 948 B1**
(45) Veröffentlichungstag und Bekanntmachung des Hinweises auf die Patenterteilung: **24.05.2006**
(21) Anmeldenummer: 02016462.0
(22) Anmeldetag: 23.07.2002
(51) Int. Cl.: F23G 5/44, F23G 5/04, F23G 5/027

(54) **Verfahren und Einrichtung zur Abfallverarbeitung, insbesondere von feuchtem Abfall in einem Verbrennungsofen**
Method and device for processing wastes, in particular wet wastes in a combustion furnace
Procédé et dispositif de traitement de déchets, en particulier de déchets humides dans un four de combustion

(43) Veröffentlichungstag der Anmeldung: 28.01.2004
(73) Patentinhaber: Norsk Inova AS, 3671 Notodden (NO)
(72) Erfinder: Steimen, Heinz Albert, 5622 Waltenschwil (CH); Fossen, Björn, 3820 Nordagum (NO); Vidar, Brenden, 3679 Notodden (NO); Brattebrekke, Reidar, 3681 Notodden (NO); Kaasa, Trond, 3691 Gransherad (NO); Otschik, Joachim, Dr. Dr., 63741 Aschaffenburg (DE)
(74) Vertreter: Schubert, Siegmar

(56) Entgegenhaltungen:
- EP-A- 1 113 223
- US-A- 3 027 854
- US-A- 4 217 175
- PATENT ABSTRACTS OF JAPAN vol. 009, no. 319 (M-439), 14. Dezember 1985 (1985-12-14) & JP 60 152810 A (ISHIKAWAJIMA HARIMA JUKOGYO KK), 12. August 1985 (1985-08-12)

## Beschreibung

Die Erfindung betrifft ein Verfahren zur Abfallverarbeitung, insbesondere von feuchtem Abfall in einem Verbrennungsofen nach dem Oberbegriff des Anspruchs 1.

Ein weiterer Aspekt der Erfindung betrifft eine insbesondere zur Durchführung des Verfahrens geeignete Einrichtung nach Anspruch 10.

Die Erfindung befaßt sich insbesondere mit dem Problem der Verbrennung feuchten Abfalls, worunter ein Abfall verstanden wird, der einen Wassergehalt von über 75 Massenprozent aufweist. Solche Abfälle sind beispielsweise Lebensmittel oder Bioschlamm.

Die Verbrennung eines solchen Abfalls setzt eine vorangehende Trocknung voraus, die in der Regel unabhängig von der Verbrennung in einem vorangehenden Verfahrensschritt und außerhalb eines Verbrennungsofens extern durchgeführt wird. Die externe Trocknung erfordert zusätzlichen Raum sowie eine Komplizierung des gesamten Verfahrens und kann sogar eine Explosionsgefahr hervorrufen.

Allgemeiner befaßt sich die Erfindung mit dem Problem, die Effizienz der Trocknung und der Verbrennung feuchten Abfalls zu steigern. Sie ist jedoch nicht auf die Verarbeitung feuchten Abfalls beschränkt.

Zum Stand der Technik gehört bereits eine Einrichtung zur Müllverarbeitung, bei der nacheinander eine Beschickungseinrichtung, ein Entgasungskanal und ein Hochtemperaturreaktor angeordnet sind, wobei in dem Entgasungskanal mindestens eine Transportschnecke angeordnet ist (DE 43 30 788 A1). Insbesondere ist der Entgasungskanal mit einer Mantelheizung umgeben, die mit Dampf oder Gas betrieben werden kann. Durch die Transportschnecke wird Müll kontinuierlich von der Beschickungseinrichtung zum Hochtemperaturreaktor transportiert, wobei der Müll auf eine Temperatur von ungefähr 600°C erwärmt wird und entgast wird. Ein dabei entstehender fester Reststoff und das Gas werden dem Hochtemperaturreaktor zugeführt, in dem Synthesegas und eine Schmelze entstehen, die extern weiterbehandelt werden. - In einer Variante kann einem mittleren Abschnitt des Entgasungskanals Luft zugeführt werden, wodurch im Entgasungskanal Schwelgas und Reststoffkohlenstoff verbrannt werden und damit der Müll direkt beheizt wird. Auch kann die Transportschnecke hohl ausgebildet sein, um zur Beheizung mit Dampf oder Gas beschickt zu werden. In jedem Fall steht nur der Ausgang des Entgasungskanals, d.h. das Ende der Mülltransportstrecke, die im wesentlichen durch die Transportschnecke realisiert ist, mit dem Innern des Hochtemperaturreaktors in Verbindung, dessen Wärme somit praktisch nicht in den Entgasungskanal transportiert wird. Dies gilt insbesondere dann, wenn die Transportschnecke vor dem Ende des Entgasungskanals endet und an dem Ende ein Pfropfen aus dem transportierten Gut gebildet wird. Die Wärmezufuhr zu dem Gut in dem Entgasungskanal über den diesen umgebenden Mantel ist verhältnismäßig ineffizient. Eine direkte Beheizung des Mülls in dem Entgasungskanal kann nur eintreten, wenn dieser ausreichend trocken ist, um eine Teilverbrennung zu ermöglichen. Müll mit einem Feuchtigkeitsgehalt über 30 % kann in dieser Weise nicht verarbeitet werden.

Bekannt ist auch ein Verfahren zur Behandlung von Klärschlamm, bei dem der Klärschlamm in aufeinanderfolgenden Behandlungsstufen in kontinuierlichem Durchlauf zunächst getrocknet, dann einer Konvertierung unter anaeroben Bedingungen bei ca. 250 bis 350°C unterworfen und schließlich bei mindestens 1250°C gebrannt wird, wobei das Behandlungsgut zwischen den einzelnen Behandlungsstufen, z.B. mit einem Schneckenförderer, zwangsweise gefördert wird (EP 0 474 890 B1). Es handelt sich also nicht um einen einheitlichen Schneckenförderer, der sich über die einzelnen Behandlungsstufen erstreckt. Insbesondere umfaßt eine Trockenstufe mehrere Behandlungseinheiten jeweils mit einem Förderrohr, in dem eine Förderschnecke drehbar angeordnet ist, wobei das Förderrohr von einem Mantelrohr umgeben ist und der Zwischenraum zwischen Förderrohr und Mantelrohr durch Heizgas beheizt wird. Der damit realisierbare Trockenvorgang ist ähnlich ineffizient wie bei dem weiter oben erörterten Stand der Technik. Hinzu kommt hier ein großer technischer Aufwand zur Realisierung der Anlage.

Bekannt ist auch ein Verfahren zur Erzeugung von Wärmeenergie aus kohlenstoffhaltigen Brennstoffen, nachdem der Brennstoff in wenigstens einer ersten Zone auf eine ausreichend hohe Temperatur erhitzt wird, um pyrolysiert zu werden, wonach durch die Pyrolyse entstandene Kohle in eine zweite getrennte Zone überführt wird, in der die Kohle unter Zufuhr von Verbrennungsluft, ggf. Dampf und/oder rückgeführten Abgasen vergast wird (WO 97/15641). Die in der zweiten Zone entstehenden Gase und die Pyrolysegase der ersten Zone werden anschließend einer Sekundärverbrennung unterworfen. Damit soll die erste Zone durch Strahlungswärme erhitzt werden, die direkt aus der Sekundärverbrennung gewonnen wird. - Hierbei kommt jedoch das zu pyrolysierende Gut - Brennstoff - nicht direkt mit der Atmosphäre der Sekundärverbrennung in Verbindung, sondern dieses Gut wird durch Strahlungswärme erhitzt, die nur von direkt beheizten Rohren ausgeht. Nach diesem Verfahren wird zwar eine bessere Nutzung der durch die Sekundärverbrennung der Pyrolysegase und Gase der Entgasungszone entstehenden Wärme angestrebt, jedoch nur unvollkommen erreicht.

Nach einem anderen bekannten Verfahren wird Abfall über eine Stopfschnecke in einen als Schweltrommel ausgebildeten Pyrolysereaktor transportiert, wobei die Schweltrommel mittels durch diese hindurchreichende Heizrohre indirekt beheizt wird und das damit kühlere Heizgas außerdem zur Erwärmung eines Transportkanals genutzt wird, in dem die Stopfschnecke angeordnet ist (DE 43 27 633 A1). Es handelt sich also um eine indirekte Beheizung, die insbesondere im Bereich des Transportkanals ähnlich schwach und ineffizient ist, wie bei dem eingangs erörterten Stand der Technik. Eine Verarbeitung feuchten Abfalls mit einem Feuchtigkeitsgehalt über 75 % ist auch damit nicht wirksam durchzuführen.

Bekannt sind weiterhin ein Gerät und ein Verfahren zur Wärmebehandlung von Abfall durch Trocknung und Trockendestillation, bei dem der Abfall mittels einer Schnecke fortlaufend durch eine Trockenkammer transportiert wird, deren Außenwand von einem Heizofen umgeben ist, so daß auch hier nur ein indirekter Wärmeübergang eintritt (WO 00/13811). Das erhitzte getrocknete Material wird anschließend in einer Verdampfungskammer unter Luftausschluß in feste und fluide Bestandteile des Abfalls getrennt.

Es ist bekannt, die Effektivität der Trocknung heraufzusetzen und die Wirksamkeit der Verbrennung mit Hilfe eines Verfahrens zu verbessern, bei dem eine Förderschnecke zum Rütteln der Brennstoffe während der Bewegung zum oberen Abgasende hin auf einem Trockengestell angeordnet ist (Patent Abstracts of Japan, Vol. 009, No. 319 (M439) 1985-12-14 und JP 60152810 A). Ein freier Kanal, durch welchen das von einem Wirbelbett erzeugte Abgas aufsteigt, ist oberhalb einem das Wirbelbett bildenden Teils vorgesehen. Innerhalb des freien Kanals sind zwei obere und untere Stufen von Trockengestellen angeordnet. Das obere Gestell ist mit einer Förderschnecke zum rotierenden Transport des auf das Gestell aufzubringenden Brennguts von einem Transportende zu einem Einbringungsende versehen. Das untere Trockengestell ist ebenfalls mit einer Förderschnecke zum Transport des vom Einbringungsende kommenden Brennguts zu einer Öffnung über dem Wirbelbett versehen. Im wesentlichen sind die Gestelle als Gestellplatten ausgebildet, die entsprechend den angrenzenden Förderschnecken gekrümmt sein können. Hoch wasserhaltige Brennstoffe, wie Klärschlamm, werden von einer Eingangsöffnung dem oberen Trockengestell zugeführt. Mit Hilfe der Förderschnecken wird das Brenngut rotierend gegen einen aus dem Wirbelbett aufsteigenden Abgasstrom bewegt, wobei es in gutem Kontakt mit dem Abgas getrocknet wird, bis das so getrocknete Brenngut aus der Öffnung im unteren Trockengestell in das Wirbelbett fällt, wo es verbrannt wird, indem es durch ein Wirbelgas verwirbelt wird. - Das durch den bekannten Wirbelbett-Verbrennungsofen durchgeführte Verfahren sieht somit keinen Pyrolyseschritt vor. Außerdem ist es nicht klar, ob und auf welche Weise das Transportende der oberen Förderschnecke so verschlossen ist, daß verhindert wird, daß das Abgas durch die Eingangsöffnung für den Klärschlamm entweichen kann.

Nach einer weiteren Vorrichtung und einem Verfahren zur thermischen Zersetzung von Abfall wird ein Schraubenförderer in einem horizontalen Rohrgehäuse untergebracht, in dem der Abfall in Bewegung gehalten und in einer Reaktionszone erzeugtes erhitztes Gas als Fluß in Bewegungsrichtung des Abfalls bewegt wird (US 3 027 854 A). Der Abfall wird so behandelt, daß das Material zunächst getrocknet wird, es dann trocken destilliert und schließlich, ohne es vollständig aufzubrauchen, verkohlt wird. Das verkohlte Material wird in eine Vertikalkammer verbracht, in welcher die Verbrennung des verkohlten Materials abgeschlossen und Abgas erzeugt wird. - Das im Rohrgehäuse transportierte Material ist jedoch gegenüber der Ofenatmosphäre im wesentlichen abgeschirmt. Andererseits scheinen keine Mittel vorgesehen zu sein, die verhindern, daß das durch das Rohrgehäuse fließende Gas durch den Trichtereinlauf, durch den neues Abfallmaterial eingebracht wird, entweicht.

In einer weiteren bekannten Vorrichtung zur Pyrolyse von festem Abfall enthält eine indirekt beheizte Retorte ein rohrförmiges Gehäuse, in welchem eine Schraubenschnecke zum Durchtransport des festen Abfalls angeordnet ist (US 4 217 175 A). Das Gehäuse ist von einem Heizmantel umgeben, durch den heißes Gas zirkuliert. Angrenzend an den Eingang der Retorte sind ein Beschickungstrichter für das Rohmaterial und an seiner Basis ein sich hin- und herbewegender Druckkolben vorgesehen, der eine verdichtete Charge von neuem Abfallmaterial in das Zuführungsteil der Retorte zwingt und auf diese Weise die Zuführung gegen ein Entweichen heißer Dämpfe abschließt. Die Schraube bricht den verdichteten Abfall zu losen Teilchen auf und bringt sie in erhitzenden Kontakt mit dem Gehäuse, nicht jedoch mit der Atmosphäre der Feuerungsanlage.

In einer bekannten Feuerungsanlage für zerkleinerte Brennstoffe verläuft eine Zuführleitung, in der eine Förderschnecke angeordnet ist, in einem Flammenkanal (EP 1 113 223 A1). Die Zuführleitung mündet in einen Verbrennungsraum, in dem ein Abbrand erfolgt. Abgeschirmt in der Zuführleitung wird das Verbrennungsmaterial im Bereich des Flammenkanals erhitzt und getrocknet. Das getrocknete Verbrennungsmaterial wird aus einer Öffnung am Ende des Flammenkanals in dem Verbrennungsraum ausgestoßen. Die in diesem und in einem Nachverbrennungsraum gebildeten Verbrennungsgase durchströmen den Flammenkanal, um zu einem Wärmetauscher zu gelangen.

Der vorliegenden Erfindung liegt die Aufgabe zugrunde, ein Verfahren zur Abfallbeseitigung zu entwickeln, mit dem Abfall insbesondere hoher Feuchtigkeit unkompliziert, sicher und effizient getrocknet und auf eine zur Pyrolyse erforderliche Temperatur des Abfalls erhitzt wird.

Diese Aufgabe wird durch das in dem Anspruch 1 angegebene Verfahren gelöst.

Danach erfolgt die Verarbeitung des Abfalls längs eines durch eine kontinuierlich betriebene Transportschnecke realisierten Transportwegs des Abfalls im wesentlichen in direktem Kontakt mit der Ofenatmosphäre des Verbrennungsofens. Dabei findet in einer ersten Phase eine Abdichtung zu einer Beschikkungsstelle durch Kompression des Abfalls bereits am Anfang der Transportstrecke statt, so daß kein Eintragsproblem an der Beschickungsstelle durch Gasaustritt entsteht. Die abdichtende Stopfwirkung kann aber zusätzlich durch Luftzufuhr an der Eintragsstelle vervollständigt werden, die insbesondere als Sperrluft bei leerer Schnecke einen Wärmerückfluß aus dem Verbrennungsofen zu der Beschickungsstelle verhindert. Der Abfall wird der Beschickungsstelle in der Regel chargenweise zugeführt werden, wonach die Verarbeitung des Abfalls in den anschließenden Phasen kontinuierlich erfolgt.

An die erste Phase der Abdichtung durch Kompression des Abfalls schließt sich als zweite Phase ein Trocknen des Abfalls an, und zwar effizient und gleichwohl sicher und ohne Explosionsgefahr unter fortschreitender Erwärmung durch direkten Kontakt mit der Ofenatmosphäre des Verbrennungsofens. Der getrocknete Abfall wird durch die Ofenatmosphäre kontinuierlich weiter bis auf eine zur Pyrolyse erforderliche Temperatur in einer dritten Phase erwärmt. Der Abfall wird mit einer solchen Geschwindigkeit über die Transportstrecke bewegt, daß in der dritten Phase bei langsamem Ablauf der Pyrolyse des Abfalls im wesentlichen Gas generiert wird. Die gesamte Verweilzeit des Abfalls über die Transportstrecke kann typisch 15 bis 20 Minuten betragen.

In einer vierten Phase wird der Ausbrand des pyrolysierten Abfalls abgeschlossen, und zwar spätestens im Anschluß an die Transportschnecke in einem freien Bereich des Ofeninneren, in den der pyrolysierte Abfall von dem stirnseitigen Ende der Transportschnecke fällt. Es wird eine vollständige Verbrennung mit wenig Luft bzw. Sauerstoff erzielt.

Wesentlich ist, daß ein großer Teil des Wärmestroms, den der Abfall während seines Transports längs der Transportstrecke aufnimmt, durch Wärmestrahlung bei hoher Temperatur ohne zwischengeschaltete Konstruktionselemente, wie Wänden, Rohren, direkt von dem Ofeninnern zugeführt wird. Damit ist es möglich, effizient Abfall hoher Feuchtigkeit zu verarbeiten, die einen Wassergehalt von über 75 Massenprozent aufweist.

Es ist aber auch möglich, Abfall niedriger Feuchtigkeit nach diesem Verfahren zu verarbeiten. Unter Abfall niedriger Feuchtigkeit wird ein solcher mit einem Wassergehalt von bis zu 15 Massenprozent verstanden. Hierzu ist ggf. eine Änderung eines oder weniger Verfahrensparameter erforderlich, beispielsweise eine Variation der Transportgeschwindigkeit des zu verarbeitenden Abfalls längs der Transportstrecke.

Das erfindungsgemäße Verfahren zeichnet sich also durch große Universalität aus.

Durch den direkten Kontakt mit der Ofenatmosphäre, zunächst an der Transportschnecke und anschließend in dem freien Bereich des Ofeninneren wird der Abfall gemäß Anspruch 3 einer Temperatur über 850 bis 1200°C ausgesetzt, die zu der vollständigen Pyrolyse je nach Abfallart sicher ausreicht.

Das erfindungsgemäße Verfahren kann vielfältig abgewandelt und mit anderen Verfahrensweisen kombiniert werden. Insbesondere kann gemäß Anspruch 5 alternativ zu der Verarbeitung feuchten Abfalls in der Ofenatmosphäre des Verbrennungsofens durch Transport über die besondere Transportschnecke dieser Ofenatmosphäre trockener Abfall direkt, d.h. nicht über eine Transportschnecke über eine Beschickungsschleuse von oben zugeführt werden, so daß der Abfall frei in das Ofeninnere fällt.

Gemäß Anspruch 6 kann weiterhin parallel zur Verarbeitung feuchten Abfalls mit einer ersten Schnecke mit einem ersten drehzahlgeregelten Antrieb, mit dem die Transportgeschwindigkeit längs der Transportstrecke eingestellt wird, eine Verarbeitung Abfalls niedriger Feuchtigkeit mit einer zweiten Schnecke mit einem von dem ersten drehzahlgeregelten Antrieb unabhängig geregelten zweiten Antrieb ebenfalls in direktem Kontakt mit der Ofenatmosphäre erfolgen. Verschiedene Abfallarten brauchen so nicht zeitbeanspruchend nacheinander verarbeitet zu werden.

Es kann aber auch Abfall hoher Feuchtigkeit und Abfall niedriger Feuchtigkeit in einem Mischsilo vorgemischt werden, wonach das Mischprodukt mit nur einer einseitig offenen Transportschnecke in direktem Kontakt mit der Ofenatmosphäre zur restlichen Trocknung, Pyrolyse und Ausbrand weiterbehandelt wird.

In einer Einrichtung zur Durchführung des erfindungsgemäßen Verfahrens ist gemäß Anspruch 10 die an ihrem endseitigen Abschnitt oben offen, d.h. freiliegende Transportschnecke, die dort thermisch unabgeschirmt in direktem Kontakt mit der Ofenatmosphäre steht, ein wesentliches Element. Hierzu ist der endseitige Abschnitt, der sich in ein Inneres des Verbrennungsofens erstreckt, nur an der Unterseite in einem halbschalenförmigen Mantel aus feuerfestem Material gefaßt. Damit wird erreicht, daß der mit der Schnecke transportierte Abfall einerseits auf der Oberseite dieses Abschnitts direkt der Ofenatmosphäre und der Wärme in dem Ofeninneren ausgesetzt ist und gleichwohl die Transportfunktion der Schnecke durch die Fassung an der Unterseite in dem halbschalenförmigen Mantel gewährleistet ist, der außerdem zur Wärmeübertragung an den transportierten Abfall beiträgt.

Die Transportschnecke braucht nur an ihrem zu dem genannten endseitigen Abschnitt entgegengesetzten Ende einseitig gelagert zu sein.

Besonders zweckmäßig wird der halbschalenförmige Mantel unter dem endseitigen Abschnitt der Transportschnecke durch eine Ofenausmauerung aus Schamottsteinen gebildet, die einerseits wärmefest ist und andererseits im Bedarfsfall erneuerbar ist.

Mit einem weiter gemäß Ansprüchen 10 und 11 insbesondere in dem Mantel aus feuerfestem Material angeordneten Temperatursensor kann in guter Näherung die Temperatur des mit der Transportschnecke transportierten Abfalls erfaßt werden. Das Signal aus dem Temperatursensor kann in einer temperaturabhängigen Drehzahlregelung eines Antriebs der Transportschnecke weiterverarbeitet werden. Mit dem temperaturabhängig drehzahlgeregelten Antrieb wird die Verarbeitung, beispielsweise hinsichtlich Feuchtigkeit, Dichte oder Wärmeleitfähigkeit unterschiedlicher Abfallarten, optimiert.

Analog zu Anspruch 10 wird das Verfahren gemäß Anspruch 9 ausgeübt.

Weiterhin kann nach Anspruch 13 die Temperatur der Transportschnecke, die durch die Ofenatmosphäre erhitzt wird, durch die Ausbildung eines Kühlwasserdurchgangs in der Transportschnecke in Verbindung mit einer durchflußgeregelten Kühlwasserquelle optimiert werden. Dabei hat sich eine Temperatur außen an Flügeln der Schnecken höher als 250°C als zweckmäßig herausgestellt.

Die konstruktiven Lösungen gemäß den Ansprüchen 14 und 15, dienen zur Realisierung der Verfahrensmerkmale gemäß den Ansprüchen 4 und 5.

Hervorzuheben ist in der erfindungsgemäßen Einrichtung die mehrfache Funktion der längs eines endseitigen Abschnitts oben offenen, d.h. freiliegenden Transportschnecke, die längs dieses endseitigen Abschnitts dem effizienten Trocknen des Abfalls und der anschließenden Pyrolyse dient und die außerdem in einem in Transportrichtung des Abfalls vorangehenden über den Umfang vollständig geschlossenen Abschnitt als Stopfschnecke wirkt.

Die Erfindung wird im folgenden anhand einer Zeichnung mit einer Figur näher erläutert. Es zeigt:
- Fig. 1: Ein Ausführungsbeispiel einer Einrichtung zur Abfallverarbeitung im wesentlichen in einem vertikalen Schnitt.

Die erfindungsgemäße Einrichtung, mit der das erfindungsgemäße Verfahren durchgeführt wird, umfaßt generell einen Schneckenförderer 1 in Verbindung mit einem Verbrennungsofen 2.

Im einzelnen weist der Schneckenförderer einen drehzahlgeregelten Antrieb 3 auf, der mit einer im wesentlichen horizontalen Transportschnecke 4 getriebetechnisch gekuppelt ist. An einer Beschickungsstelle 5 der Transportschnecke ist eine Beschickungseinrichtung 6 angeordnet, die mit Abfall, insbesondere Lebensmittelabfall oder Bioschlamm batchweise oder kontinuierlich beschickt werden kann. Zwischen den Beschickungsvorgängen ist die Beschickungseinrichtung mit einem Schieber 7 oder statt dessen durch Sperrluftzufuhr mit einem Luftzufuhrstutzen 6a gegenüber der Umgebung abschließbar.

Von der Beschickungsstelle 5 ausgehend erstreckt sich ein umschlossener oder vollständig ummantelter Abschnitt 4a der Transportschnecke in das Innere des Verbrennungsofens 2. Hieran schließt sich ein endseitiger Abschnitt 4b an, der weiter in das Innere des Verbrennungsofens ragt. Dieser endseitige Abschnitt 4b ist nur oben offen und wird auf seiner Unterseite von einem halbschalenförmigen, annähernd U-förmigen Mantel 8 aus feuerfestem Material umfaßt, der aus einer Ofenausmauerung 9 aus Schamottsteinen geformt ist. In Figur 1 ist infolge der Schnittdarstellung nur die tiefste Stelle des halbschalenförmigen Mantels 8 gezeigt, der sich auf beiden Längsseiten der Transportschnecke bis etwa zu einer Oberseite 10 der Transportschnecke bzw. des Schneckenbaums erstreckt.

Der Bereich des Ofeninneren, der nicht von der Transportschnecke 4 und der Ofenausmauerung 9 eingenommen ist, wird in der vorliegenden Anmeldung als freier Bereich 11 des Verbrennungsofens bezeichnet. Über ihm kann eine alternative Beschickungsschleuse 15 auf dem Verbrennungsofen angeordnet sein, die in der Zeichnung nur angedeutet ist. Weiterhin enden in dem Innenraum Düsen 12, mit denen Luft/Sauerstoff zur Verbrennung und Wärmeerzeugung in dem Ofeninneren zugeführt werden.

Der Verbrennungsofen ist unten in üblicher Weise durch ein Aschebett 14 abgeschlossen.

Zur temperaturabhängigen Drehzahlregelung des Antriebs 3 ist in die Ofenausmauerung 9 im Bereich des halbschalenförmigen Mantels 8 wenigstens ein Temperatursensor 13 eingelassen, dessen Ausgangssignal ein Maß für die Temperatur des in dem benachbarten Bereich mit der Transportschnecke transportierten Abfalls ist und zur Drehzahlregelung des Antriebs 3 weiter verarbeitet wird.

In Ausübung des erfindungsgemäßen Verfahrens wird der Beschickungseinrichtung 6 feuchter Abfall zugeführt, der einen Wassergehalt von über 75 Massenprozent aufweisen kann. Der unter der Beschickungseinrichtung von der Transportschnecke erfaßte Abfall wird in einer ersten Phase A in dem umschlossenen Abschnitt 4a der Transportschnecke komprimiert, wodurch ein Rückfluß von Wärme aus dem Ofeninneren weitgehend abgeriegelt wird. Die Abriegelung kann durch den Schieber bzw. der Beschickungseinrichtung zugeführte Sperrluft auch bei leerer Transportschnecke weitgehend abgesichert werden. In einer sich daran anschließenden Phase, in der der Abfall während seines weiteren Transports entlang der Transportschnecke insbesondere aus dem umschlossenen Abschnitt 4a der Transportschnecke in den endseitigen, oben offenen Abschnitt der Transportschnecke eintritt, erfolgt eine Trocknung des feuchten Abfalls in der Phase B, wobei der Abfall auf der offenen Oberseite der Transportschnecke der Ofenatmosphäre direkt ausgesetzt ist und aus dem Ofeninneren unmittelbar Wärmestrahlung aufnehmen kann. Zusätzlich kann in dem unteren von dem halbschalenförmigen Mantel 8 umfaßten Bereich eine Wärmeübertragung im wesentlichen durch Wärmeleitung der Ofenausmauerung erfolgen. In dem Ofeninneren herrscht typischerweise eine Temperatur über 850 bis 1200°C, der der Abfall bereits in der Phase B zur Trocknung ausgesetzt ist.

Der kontinuierlich im längsseitig oben offenen Abschnitt weitertransportierte und der heißen Ofenatmosphäre ausgesetzte Abfall wird in der dritten Phase C pyrolysiert, wobei im wesentlichen Pyrolysegas entsteht. Fester pyrolysierter Abfall fällt von dem stirnseitigen Ende der Transportschnecke 4 in den freien Bereich 11 des Verbrennungsofens 2, in dem in einer vierten Phase D ein Ausbrand des Abfalls abgeschlossen wird. Restliche Asche wird in dem Aschebett 4 gesammelt und kann von dort konventionell ausgetragen werden. - Es ist aber auch insbesondere bei langsamem Schneckengang möglich, daß die Phase D vor dem stirnseitigen Ende der Schnecke beendet ist.

Wesentlich ist, daß mit der Transportschnecke 4 mehrere Funktionen, nämlich die des Stopfens des Abfalls, des Trocknens und der Pyrolyse jeweils in weitgehend optimierter Weise durchgeführt werden. Die Transportschnecke wird zweckmäßig auf eine äußere Flügeltemperatur an deren Flügeln über 250°C dadurch gekühlt, daß Kühlwasser eines geregelten Durchflusses einen Hohlraum im Bereich der Schneckenwelle durchströmt. Die Kühlung ist zum Erhalt der Klarheit der Zeichnung nicht dargestellt.

Die Verweilzeit des feuchten Abfalls auf der Transportschnecke beträgt typisch 15 bis 20 Minuten, wobei also die interne Schneckentrocknung und die Pyrolyse des Abfalls stattfinden.

## Patentansprüche

1. Verfahren zur Abfallverarbeitung, insbesondere von feuchtem Abfall, in einem Verbrennungsofen (2), in den der Abfall von einer Beschickungsstelle (5) aus mit einer Transportschnecke (4) unter Erwärmung transportiert wird,
**dadurch gekennzeichnet,**
**daß** der Abfall mit einer an einem endseitigen Abschnitt (4b) oben offenen Transportschnecke (4) in mehreren in Transportrichtung aufeinander folgenden Phasen (A, B, C) fortlaufend transportiert wird, und zwar in einer ersten Phase (A) einer Abdichtung zu der Beschickungsstelle durch Kompression des Abfalls längs eines umschlossenen Abschnitts (4a) der Transportschnecke (4) vor deren endseitigen Abschnitt (4b),
einer zweiten Phase (B) eines Trocknens des Abfalls längs des endseitigen Abschnitts (4b) in dem Ofeninnern unabgeschirmt in direktem Kontakt mit der Ofenatmosphäre,
einer dritten Phase (C) einer Pyrolyse des Abfalls weiter längs des endseitigen Abschnitts (4b) ebenfalls in dem Ofeninnern unabgeschirmt in direktem Kontakt mit der Ofenatmosphäre,
woran anschließend der pyrolysierte Abfall in einen freien Bereich des Ofeninneren (11) fällt, in dem eine vierte Phase (D) eines Ausbrands des Abfalls spätestens abgeschlossen wird.

2. Verfahren nach Anspruch 1,
**dadurch gekennzeichnet,**
**daß** Abfall hoher Feuchtigkeit verarbeitet wird, der einen Wassergehalt von über 75 Massenprozent aufweist.

3. Verfahren nach Anspruch 1 oder 2,
**dadurch gekennzeichnet,**
**daß** der Abfall in dem Ofeninneren zunächst an der Transportschnecke (4) und anschließend in dem freien Bereich des Ofeninneren (11) einer Ofenatmosphäre über 850 bis 1200°C ausgesetzt wird.

4. Verfahren nach wenigstens einem der Ansprüche 1 bis 3,
**dadurch gekennzeichnet,**
**daß** der Beschickungsstelle (5) einen Wärmerückfluß verhindernde Sperrluft zugeführt wird.

5. Verfahren nach einem der vorangehenden Ansprüche,
**dadurch gekennzeichnet,**
**daß** alternativ zu der Verarbeitung feuchten Abfalls in der Ofenatmosphäre des Verbrennungsofens (2) diesem trockener Abfall direkt über eine Beschickungsschleuse (15) von oben zugeführt wird.

6. Verfahren nach mindestens einem der Ansprüche 1 bis 4,
**dadurch gekennzeichnet,**
**daß** parallel zur Verarbeitung feuchten Abfalls mit einer ersten Schnecke mit einem ersten drehzahlgeregelten Antrieb Abfall niedriger Feuchtigkeit mit einer zweiten Schnecke mit einem von dem ersten drehzahlgeregelten Antrieb unabhängig geregelten zweiten Antrieb ebenfalls in direktem Kontakt mit der Ofenatmosphäre verarbeitet wird.

7. Verfahren nach mindestens einem der Ansprüche 1 bis 4,
**dadurch gekennzeichnet,**
**daß** Abfall hoher Feuchtigkeit und Abfall niedriger Feuchtigkeit in einem Mischsilo vorgemischt werden und daß das Mischprodukt der Beschikkungsstelle (5) der Transportschnecke (4) zugeführt wird.

8. Verfahren nach Anspruch 6 oder 7,
**dadurch gekennzeichnet,**
**daß** der Abfall niedriger Feuchtigkeit einen Wassergehalt von bis zu 15 Massenprozent aufweist.

9. Verfahren nach mindestens einem der vorangehenden Ansprüche,
**dadurch gekennzeichnet,**
**daß** die Verarbeitung des Abfalls, insbesondere Trocknung und Pyrolyse durch Temperaturerfassung des mit der Transportschnecke (4) transportierten Abfalls mittels eines Temperatursensors (13), der in die Ofenausmauerung (9) im Bereich des an der Unterseite des endseitigen Abschnitts (4b) angeordneten halbschalenförmigen und aus feuerfestem Material bestehenden Mantels (8) eingelassen ist, und einer mit einem Signal des Temperatursensors gebildeten temperaturabhängigen Drehzahlregelung des Antriebs (3) der Transportschnecke (4) optimiert wird.

10. Einrichtung zur Abfallverarbeitung mit einem Verbrennungsofen (2), in den der Abfall von einer Beschickungseinrichtung (6) über eine Transportschnecke (4) unter Erwärmung transportierbar ist, insbesondere zur Ausübung des Verfahrens nach wenigstens einem der vorangehenden Ansprüche,
wobei sich ein endseitiger Abschnitt (4b) der Transportschnecke (4) in ein Inneres des Verbrennungsofens (2) erstreckt, wobei der endseitige Abschnitt (4b) oben offen ist und unten in einem halbschalenförmigen Mantel (8) aus feuerfestem Material gefaßt ist und wobei die Transportschnecke (4) mit einem temperaturabhängig drehzahlgeregelten Antrieb (3) gekuppelt ist.

11. Einrichtung nach Anspruch 10,
**dadurch gekennzeichnet,**
**daß** mindestens ein Temperatursensor (13) in dem Mantel aus feuerfestem Material angeordnet ist.

12. Einrichtung nach wenigstens einem der Ansprüche 10 und 11,
**dadurch gekennzeichnet,**
**daß** der halbschalenförmige Mantel (8) unter dem endseitigen Abschnitt (4b) der Transportschnecke (4) durch eine Ofenausmauerung (9) aus Schamottesteinen gebildet wird.

13. Einrichtung nach wenigstens einem der Ansprüche 10 bis 12,
**dadurch gekennzeichnet,**
**daß** aus einer Welle der Transportschnecke (4) ein Kühlwasserdurchgang ausgeformt ist, die mit einer durchflußgeregelten Kühlwasserquelle in Verbindung steht

14. Einrichtung nach wenigstens einem der Ansprüche 10 bis 13,
**dadurch gekennzeichnet,**
**daß** ein Luftzufuhrstutzen 6a in die Beschickungseinrichtung (6) mündet.

15. Einrichtung nach wenigstens einem der Ansprüche 10 bis 14,
**dadurch gekennzeichnet,**
**daß** der Verbrennungsofen (2) eine alternative Beschickungsschleuse (15) aufweist, die über einem von der Transportschnecke (4) freien Bereich (11) des Ofeninneren angeordnet ist.

## Claims

1. A process for waste processing, particularly of humid waste, in an incineration furnace (2), into which the waste is transported from a feeding station (5) by means of a transportation auger (4) while being heated,
**characterized in**
**that** the waste is continuously transported by means of a transportation auger (4) with its end-side section (4b) open on top in a plurality of successive phases (A, B, C) in transportation direction viz., in a first phase (A) of filling, towards the feeding station by compressing the waste along an enclosed section (4a) of said transportation auger (4) before the end-side section (4b) thereof,
a second phase (B) of drying the waste along said end-side section (4b) in the furnace interior, unscreened in direct contact with the furnace atmosphere,
a third phase (C) of pyrolysis of the waste further along said end-side section (4b) also in the furnace interior, unscreened in direct contact with the furnace atmosphere,
whereupon, subsequently, the pyrolysed waste drops into a free area of the furnace interior (11) wherein a fourth phase (D) of combustion of the waste is, at the latest, concluded.

2. A process according to claim 1,
**characterized in**
**that** waste of high humidity is processed, having a water content of more than 75 mass percent

3. A process according to claim 1 or 2,
**characterized in**
**that** the waste in the furnace interior is subjected, firstly on the transportation auger (4) and subsequently in the free area of the furnace interior (11), to a furnace atmosphere of more than 850 to 1200°C.

4. A process according to at least one of claims 1 to 3,
**characterized in**
**that** barrier air which avoids heat reflux is fed to the feeding station (5).

5. A process according to one of the foregoing claims,
**characterized in**
**that**, alternatively to processing humid waste in the furnace atmosphere of the incineration furnace (2), dry waste is fed from above directly to the latter via a feeding lock (15).

6. A process according to at least one of claims 1 to 4,
**characterized in**
**that** in parallel to the processing of humid waste by means of a first auger having a first speed-controlled drive, waste of low humidity is processed by means of a second auger having a drive controlled independently from the first speed-controlled drive, also in direct contract with the furnace atmosphere

7. A process according to at least one of claims 1 to 4,
**characterized in**
**that** waste of high humidity and waste of low humidity are premixed in a mixing silo and that the mixed product is fed to the feeding station (5) of transportation auger (4).

8. A process according to claim 6 or 7,
**characterized in**
**that** the waste of low humanity has a water content of up to 15 mass percent.

9. A process according to at least one of the foregoing claims,
**characterized in**
**that** processing of the waste, particularly drying and pyrolysis, is optimized by temperature determination of the waste transported on transportation auger (4) by means of a temperature probe (13) disposed within the furnace brick lining (9) in the area of half-shell shaped casing (8) of fire-proof material disposed on the underside of said end-side section (4b) and a temperature-dependent speed control of drive (3) of transportation auger (4), generated by a signal of said temperature probe.

10. Installation for waste processing including an incineration furnace (2) into which the waste can be transported by feeding means (6) via a transportation auger (4) while being heated, particularly for execution of the process according to at least one of the foregoing claims
wherein an end-side section (4b) of transportation auger (4) extends into the interior of incineration furnace (2), wherein said end-side section (4b) is open on top and is enclosed in a half-shell shaped casing (8) of fire-proof material on the bottom, and wherein transportation auger (4) is coupled to a temperature-dependently speed-controlled drive (3)

11. Installation according to claim 10,
**characterized in**
**that** in said casing of fire-proof material at least one temperature probe (13) is disposed.

12. Installation according to at least one of claims 10 and 11,
**characterized in**
**that** the half-shell shaped casing (8) under the end-side section (4b) of transportation auger (4) is formed by a furnace brick lining (9) of fire bricks.

13. Installation according to at least one of claims 10to 12,
**characterized in**
**that** a cooling water passage is formed in a shaft of the transportation auger (4) which is connected with a passage-controlled cooling water source.

14. Installation according to at least one of claims 10 to 13,
**characterized in**
**that** an air supply tube (6a) extends into feeding means (6)

15. Installation according to at least one of claims 10 to 14,
**characterized in**
**that** the incineration furnace (2) includes an alternative feeding lock (15) disposed above a free area (11) of furnace interior which is free from the transportation auger (4).

## Revendications

1. Procédé pour traiter des déchets, en particulier des déchets humides, dans un four à combustion (2), dans lequel les déchets sont transportés à partir d'un point de chargement à l'aide d'une vis sans fin de transport (4) avec réchauffement,
**caractérisé en ce que**
les déchets sont transportés de façon continue à l'aide d'une vis sans fin de transport (4) ouverte en haut sur une partie côté extrémité (4b) en plusieurs phases (A, B, C) se succédant dans le sens de transport, et ce en une première phase (A) d'une étanchéification au point de chargement par compression des déchets le long d'une partie enfermée (4a) de la vis sans fin de transport (4) avant sa partie côté extrémité (4b),
une deuxième phase (B) d'un séchage des déchets le long de la partie côté extrémité (4b) à l'intérieur du four, de façon non protégée et en contact direct avec l'atmosphère du four,
une troisième phase (C) d'une pyrolyse des déchets plus loin le long de la partie côté extrémité (4b) également à l'intérieur du four, de façon non protégée et en contact direct avec l'atmosphère du four,
après quoi les déchets pyrolysés tombent ensuite dans une zone libre de l'intérieur du four (11), dans laquelle une quatrième phase (D) d'une combustion complète des déchets est terminée au plus tard.

2. Procédé selon la revendication 1,
**caractérisé en ce que**
des déchets à humidité élevée sont traités, lesquels présentent une teneur en eau supérieure à 75 pour cent en masse.

3. Procédé selon la revendication 1 ou 2,
**caractérisé en ce que**
les déchets sont exposés à l'intérieur du four, d'abord sur la vis sans fin de transport (4) et ensuite dans la zone libre de l'intérieur du four (11), à une atmosphère de four au-dessus de 850° à 1.200°C.

4. Procédé selon au moins l'une des revendications 1 à 3,
**caractérisé en ce que**
de l'air de blocage empêchant un reflux de chaleur est amené au point de chargement (5).

5. Procédé selon l'une des revendications précédentes,
**caractérisé en ce que**,
comme alternative au traitement de déchets humides dans l'atmosphère du four à combustion (2), des déchets secs sont amenés directement à ce four par en haut au moyen d'un sas de chargement (15).

6. Procédé selon au moins l'une des revendications 1 à 4,
**caractérisé en ce que**,
parallèlement au traitement de déchets humides avec une première vis sans fin avec un premier entraînement, régulé en vitesse, des déchets à faible humidité sont traités avec une seconde vis sans fin avec un second entraînement régulé indépendamment du premier entraînement régulé en vitesse, en contact direct avec l'atmosphère du four.

7. Procédé selon au moins l'une des revendications 1 à 4,
**caractérisé en ce que**
des déchets à humidité élevée et des déchets à faible humidité sont prémélangés dans un silo de mélange et **en ce que** le produit mixte est amené au point de chargement (5) de la vis sans fin de transport (4).

8. Procédé selon la revendication 6 ou 7,
**caractérisé en ce que**
les déchets à faible humidité présentent une teneur en eau allant jusqu'à 15 pour cent en masse.

9. Procédé selon au moins l'une des revendications précédentes,
**caractérisé en ce que**
le traitement des déchets, en particulier le séchage et la pyrolyse, est optimisé par détection de la température des déchets transportés avec la vis sans fin de transport (4), au moyen d'un capteur de température (13), qui est enchâssé dans la maçonnerie (9) du four dans la zone de l'enveloppe (8) en forme de demi-coque, disposée sur le côté inférieur de la partie côté extrémité (4b), et constituée de matériau réfractaire, et au moyen d'une régulation de vitesse, dépendant de la température et formée avec un signal du capteur de température, de l'entraînement (3) de la vis sans fin de transport (4).

10. Dispositif pour le traitement de déchets avec un four à combustion (2), dans lequel les déchets peuvent être transportés depuis un dispositif de chargement (6) au moyen d'une vis sans fin de transport (4) avec réchauffement, en particulier pour mettre en oeuvre le procédé selon au moins l'une des revendications précédentes,
une partie côté extrémité (4b) de la vis sans fin de transport (4) s'étendant dans une partie intérieure du four à combustion (2), la partie côté extrémité (4b) étant ouverte en haut et étant emboîtée en bas dans une enveloppe (8) en forme de demi-coque en matériau réfractaire et la vis sans fin de transport (4) étant accouplée à un entraînement (3) régulé en vitesse en fonction de la température.

11. Dispositif selon la revendication 10,
**caractérisé en ce que**
au moins un capteur de température (13) est disposé dans l'enveloppe en matériau réfractaire.

12. Dispositif selon au moins l'une des revendications 10 et 11,
**caractérisé en ce que**
l'enveloppe (8) en forme de demi-coque est formée au-dessous de la partie côté extrémité (4b) de la vis sans fin de transport (4) par une maçonnerie de four (9) en briques de chamotte.

13. Dispositif selon au moins l'une des revendications 10 à 12,
**caractérisé en ce que**
un passage d'eau de refroidissement, qui est en liaison avec une source d'eau de refroidissement régulée en débit, est formé dans un arbre de la vis sans fin de transport (4).

14. Dispositif selon au moins l'une des revendications 10 à 13,
**caractérisé en ce que**
une tubulure d'arrivée d'air (6a) débouche dans le dispositif de chargement (6).

15. Dispositif selon au moins l'une des revendications 10 à 14,
**caractérisé en ce que**
le four à combustion (2) présente un sas de chargement (15) alternatif, qui est disposé au-dessus d'une zone (11), non occupée par la vis sans fin de transport (4), de l'intérieur du four.
